# EUROPÄISCHE PATENTSCHRIFT

(11) **EP 0 961 037 B1**
(45) Veröffentlichungstag und Bekanntmachung des Hinweises auf die Patenterteilung: **11.05.2005**
(21) Anmeldenummer: 99105840.5
(22) Anmeldetag: 23.03.1999
(51) Int. Cl.: F15B 15/26

(54) **hydraulischer Arbeitszylinder mit Endlagenverriegelung**
hydraulic actuator with locking mechanism for end of travel
vérin hydraulique avec verrouillage en position déployée

(30) Priorität: 29.05.1998 DE 29809717 U
(43) Veröffentlichungstag der Anmeldung: 01.12.1999
(73) Patentinhaber: BÜMACH ENGINEERING INTERNATIONAL B.V., 7811 HH Emmen (NL)
(72) Erfinder: Büter, Josef, 49733 Haren/Altenberge (DE)
(74) Vertreter: Haussingen, Peter

(56) Entgegenhaltungen:
- EP-A- 0 309 803
- CH-A- 353 428
- DE-C- 719 409
- FR-A- 896 839
- FR-A- 2 348 384

## Beschreibung

Die Erfindung bezeichnet einen hydraulischen Arbeitszylinder mit einer Endlagenverriegelung, insbesondere Plungerzylinder und Differentialarbeitszylinder mit einer auch führungsseitigen Verriegelung im höheren Druckbereich. Die Erfindung kann auf allen Gebieten der Fluidtechnik angewandt werden, bei welchen in den Endlagen des Arbeitszylinders eine mechanische Sperre notwendig ist.

Nach der IPC (Internationale Patentklassifikation) werden Druckmittelbetriebene Stellorgane in der F15B klassifiziert. Die Verriegelung von druckmittelbetriebenen Vorrichtungen ist speziell in der F15B 15/26 klassifiziert.

Das bei optimaler Materialausnutzung üblicherweise verwendete Kolbenstangenverhältnis PHI liegt bei hydraulischen Arbeitszylindern im Bereich von 1,6 bis 2,5.

Es gilt allgemein:${\text{d}}_{\text{2}} \text{=} {\text{d}}_{\text{1}} \sqrt{\frac{\text{PHI} \text{-1}}{\text{PHI}}}$ mit
d₂: Kolbenstangendurchmesser
d₁: Kolbendurchmesser

Es ist demnach für hydraulischen Differentialarbeitszylinder mit einem auch vorgegebenen Kolbendurchmesser der Kolbenstangendurchmesser in einem gewissen Intervall festgelegt und wird üblicherweise nicht unter bzw. überschritten. Vorbekannte Lösungen zur Verriegelung sind konstruktiv so gestaltet, daß sie sinnvoll vornehmlich nur bodenseitig angewendet werden, da das Lösungsprinzip bei Anwendung im Stangenführungsbereich radiale Ausdehnungen zur Folge hätte, die eine technisch vertretbare Lösung unter dem Gesichtspunkt kommerzieller Verwertung ausschließt. Vorbekannte Lösungen zur Verriegelung verwenden aus konstruktiven Gründen für eine einseitig wirkende Verriegelung zumeist ein Kolbenstangenverhältnis PHI außerhalb des technisch und kommerziell vertretbaren Bereiches.

Für eine sperrende gehärtete Stahlkugel ergibt sich eine

Hertz'sche Pressung nach
- p: Hertz'sche Pressung
- F: axiale Kraft auf die Kugel
- E: Elastizitätsmodul der mit der Kugel gepaarten Teile
- r: Radius der Kugel
welche aus der Erfahrung den Wert von p=900 N/mm² nicht überschreiten sollte.

Die üblicherweise verwendeten Kugeln haben daher gegenüber im Flächenkontakt pressende Verriegelungselemente einen prinzipiellen Nachteil bei hohen Drücken auf Grund der maximal zulässigen Materialbelastungsgrenzen.

Ein weiteres signifikantes Merkmal vorbekannter Lösungen zur Verriegelung besteht darin, daß die Ankopplung des Sperrsystems zumeist an der Kolbenstange erfolgt, was den verfügbaren Hub verringert und die Verwendung der Kolbenstange für zusätzliche Funktionseinheiten am Arbeitszylinder unmöglich macht (Endschalter; Wegmeßeinrichtung). Ein weiteres Problem ist in der durch Leckage verursachten Sperrung des Verriegelungssystems zu sehen. Füllt sich über einen längeren Zeitraum der eigentlich abgeschlossene Raum der vorspannenden Verriegelungskolbenfeder mit dem verwendeten Druckmittel, ist eine Entriegelung nicht mehr möglich, da das selbige der Bewegung des Verriegelungskolbens entgegensteht.

In der Druckschrift DE2911071C2 wird eine Verriegelung für Arbeitszylinder mit einem ringförmigen Verriegelungskolben (7) zur Arretierung der Verriegelungselemente (8) ausgeführt, die nur bodenseitig anwendbar ist, da führungsseitig nicht hinreichend Platz für die zur Sperrung erforderlichen Teile, insbesondere den vorgespannten Sperrschieber (20), zur Verfügung steht oder das führungsseitige Abschlußteil unverhältnismäßig masseintensiv ausgeführt werden müßte.

In der Druckschrift DE3540277 wird ein selbstsperrender, doppelt wirkender Arbeitszylinder ausgeführt, bei dem ein Differentialkolben axial verschiebbar einerseits an seinem Außendurchmesser im Gehäuse und andererseits mit seinem Innenkanal an einer gehäusefesten Buchse gelagert ist, wobei ein Verriegelungskolben, der einerseits im Differentialkolben und andererseits in der Buchse gelagert ist, das Kugelgesperre betätigt. Bei diesem Arbeitszylinder bewegen sich innerhalb des Gehäuses drei Bauteile relativ zueinander, wodurch sich ein relativ komplizierter Aufbau darstellt.

Bekannt ist ein verriegelbarer Arbeitszylinder mit wenigen beweglichen Verriegelungsteilen aus der Druckschrift DE3732561C2. Dabei werden Verriegelungsteile zwischen Aussparungen des Kolbeninnenmantels und des Zylinderaußenmantels gedrückt, welche die Sperrung übernehmen. Dazu befindet sich ein Verriegelungskolben, welcher über eine Feder vorgespannt ist, innerhalb des Arbeitskolbens. Dieses Prinzip ist jedoch aus konstruktiven Gründen nur für bodenseitige Verriegelungen anwendbar, da führungsseitig in die Kolbenstange kein Verriegelungskolben integrierbar ist. Zudem sind hierbei als Verriegelungselemente ausschließlich Kugeln anwendbar, mit dem Nachteil der Linienberührung derselben bei der Sperrung und dadurch extrem hohe Hertz'sche Pressung, wodurch dieses System nur bei geringen hydraulischen Drücken anwendbar ist.

In der Druckschrift DE 39 42 348 C2 wird ein in der Endlage arretierbarer Arbeitszylinder mit einem vorgespannten Verriegelungskolben beschrieben, bei dem ein in den Kolben integriertes Kugelgesperre in einer dieses aufnehmende ringförmigen Aussparung des Bodens oder des Verriegelungskolbens arretiert wird. Der zentral liegende Verriegelungskolben selbst ist vorgespannt und liegt optional innerhalb des Kolbens (Fig. 3 und 4). Nachteilig bei diesem System ist, daß eine führungsseitige Ausführung dieser Lösung nicht möglich ist.

In der Druckschrift DE 34 28 228 A1 ist ein in beiden Endlagen arretierbarer Arbeitszylinder offenbart, bei welchem die jeweiligen Kugelgesperre in den Kolben integriert sind und die Arretierung gegen das Zylinderrohr erfolgt, welches durch sogenannte Flanschringe eine spezielle Ausbildung erfährt. Der Verriegelungskolben zur formschlüssigen Arretierung der Kugeln wird innerhalb der hohlen Kolbenstange axial geführt und durch einen separaten Steuerdruck betätigt. Nachteilig ist die Anordnung des Verriegelungskolbens innerhalb der Kolbenstange, da dadurch nur geringe Kräfte über diese übertragbar sind, wodurch diese Anordnung für den Hochdruckbereich ungeeignet ist bzw. weitere Anwendungen der Kolbenstange nicht ermöglicht.

Aus dem Dokument FR-A-896 839 ist eine Vorrichtung zur Verriegelung von Arbeitszylindern bekannt, die -am Arbeitskolben radial bewegliche Verriegelungssegmente mit geneigten Kontaktflächen aufweist, die im Zusammenwirken mit geneigten Kontaktflächen eines axial auf dem Arbeitskolben verschiebbaren Verriegelungskolbens sowie unter Wirkung dessen Drucks in einer Aussparung im Arbeitszylinder einrasten.

Zur Entriegelung muss ein Druckmedium zugeführt werden, das den Entriegelungskolben gegen eine Federvorspannung verschiebt. Der Entriegelungskolben und der Arbeitskolben werden zeitgleich mit Druck beaufschlagt, wodurch die Verriegelungssegmente gegen die vorhandene Sperrkraft aus der Aussparung im Arbeitszylinder herausgleiten müssen. Im Moment der vollständigen Entriegelung steht der volle Arbeitsdruck des Mediums am Arbeitskolben an und es kommt unvermeidlich zu einem kurzzeitigen, ruckartigen Bewegungsablauf beim Aus- oder Einfahren der Kolbenstange.

Den gleichen Nachteil weist die in der Druckschrift DE-C-719 409 beschriebene Verstellstrebe auf, deren Arbeitskolben quer beweglich gelagerte Verriegelungsglieder besitzt, die mittels eines im Arbeitskolben unter Wirkung des Druckmittels axial verschiebbaren Verriegelungskolbens in den Endstellungen des Arbeitskolbens über Spreizringe mit Ringnuten in der Zylinderwand zusammenwirken. Zum Entriegeln wird ein Druckmittel zugeführt, das auf den Arbeitskolben und über Kanäle in diesem, gleichzeitig auf den Verriegelungskolben wirkt. Der Verriegelungskolben wird verschoben, so dass die Verriegelungsglieder durch die Vorspannung der Spreizringe zurück gedrückt werden und der Eingriff der Spreizringe mit den Nuten aufgehoben wird. Da der Kolben bereits mit dem Druckmittel beaufschlagt ist, fährt die Verstellstrebe ruckartig aus.

Die Aufgabe der Erfindung besteht in der Realisierung einer führungsseitig und/oder bodenseitig verwendbaren Endlagenverriegelung eines Arbeitszylinders, die ein ruckfreies Anfahren aus den verriegelten Endlagen gewährleistet. Wesentliche Aspekte stellen gesonderte modular lösbare Sperreinheiten und eine optionale Verwendbarkeit der Kolbenstange für zusätzliche Systemlösungen dar. Ein weiterer wesentlicher Aspekt liegt in der Verwendbarkeit dieser Realisierung auch für den höheren Druckbereich, sowie im Ausschluß von funktionshemmenden Leckagestörungen.

Die Aufgabe wird durch die im Schutzanspruch 1 aufgeführten Merkmale gelöst. Bevorzugte Weiterbildungen ergeben sich aus den Unteransprüchen.

Das Wesen der Erfindung liegt in der vollständigen Integration des Kolbens und der je Endlagenverriegelung benötigten Konstruktionsteile, - der Verriegelungselemente, des vorgespannten Verriegelungskolbens und des Verriegelungselementeträgers - innerhalb des Ringraums zwischen Kolbenstange und Zylinder. Bei Differentialarbeitszylindern ist eine derartige Anordnung am Kolben gespiegelt ausgeführt.

Die Verriegelungselemente greifen in den Zylinderinnenmantel - vorzugsweise im Bereich der Verschlußkappen - ein. Das Lösen der Verriegelungselemente erfolgt bei Druckaufbau im Arbeitsraum durch axiale Bewegung des Verriegelungskolbens gegen die Vorspannung der Verriegelungskolbenfeder. Durch die Freigabe des die Verriegelung bewirkenden formschlüssigen Zwangs des Verriegelungskolbens erfolgt bei infinitessimaler axialer Bewegung des Kolbens - vermittelt über axial schräge Kontaktflächen des Verriegelungselements zur Aussparung im Zylinder - das vollständige Eindrücken der Verriegelungselemente in den Ringraums zwischen Kolbenstange und Zylinder.

Zur Realisierung einer Endlagenverriegelung bei hohen Drükken werden keine im Linienkontakt pressenden Kugeln sondern vorzugsweise im Flächenkontakt pressende Kreissegmente als Verriegelungselemente benutzt. Zur Unterbindung leckagebedingter Störungen wird der Raum indem die Vorspannung für den Verriegelungskolben über eine Verriegelungskolbenfeder erfolgt über einen Kanal und ein Ventil zum gegenüberliegenden Arbeitsraum entspannt, vorzugsweise innerhalb der Kolbenstange. Zur Gewährleistung einer optional verbesserten axialen Führung des Kolbens im Zylinder wechseln sich alternierend axial führende Teile des Verriegelungselementeträgers mit Teilen der Verriegelungskolbenfeder bzw. Verriegelungskolbenfedern ab. Durch den vorzugsweise modularen Aufbau der zur Verriegelung benötigten Konstruktionsteile bezüglich des Kolbens ist eine wahlweise Ausführung des Arbeitszylinders mit und ohne Verriegelung einfach möglich.

Die Vorteile der Erfindung bestehen insbesondere in
- der im wesentlichen gleichartigen Ausführung der an beiden Systemen für die Verriegelung benötigten Konstruktionsteile,
- der Möglichkeit einer - auch bezüglich der Verschlußkappen - relativ schlanken materialsparenden Bauausführung,
- der auch im höheren Druckbereich funktionssicheren Konstruktion
- der schonenden Behandlung des Zylinderinnenrohres infolge flächiger Belastung der Sperrschieber
- der Gewährleistung der Funktionsfähigkeit auch bei langer Verriegelungszeit und
- der zusätzlichen Verwendung von Stell- und Positionierungssystemen im Kolbenstangenbereich, da dieser durch das Verriegelungssystem nicht verwendet wird.

Die Erfindung wird als Ausführungsbeispiel an Hand von
Fig. 1 als Endlagenverriegelung in der Führungsseite eines Arbeitszylinders
(Fig. 2 als Schnitt von Fig. 1)
Fig. 3 als Endlagenverriegelung in der Bodenseite eines Differentialarbeitszylinders
näher erläutert.

Nach Figur 1 und Figur 2 besteht ein hydraulischer Arbeitszylinder aus einem Kolben 1 auf einer Kolbenstange 2, welcher innerhalb eines Zylinders 3 geführt wird. In den Endlagen des Hubs wird die Position des Kolbens 1 im Zylinder 3 über Verriegelungselemente 4 formschlüssig arretiert. Diese Endlagenverriegelung benötigt neben den Verriegelungselementen 4 einen, vorteilhaft über eine Verriegelungskolbenfeder 5 - vorgespannten Verriegelungskolben 6 und einen Verriegelungselementeträger 7, der die Verriegelungselemente 4 bei ihrer radialen Bewegung führt und axial arretiert. Die Endlagenverriegelung ist zusammen mit dem Kolben 1 vollständig innerhalb des Ringraums zwischen Kolbenstange 2 und Zylinder 3 integriert. Die Verriegelungselemente 4 greifen zur Verriegelung der Endlage in Aussparungen 8 des Zylinderinnenmantels ein, welche vorzugsweise in einem Verschlußstück 9 eingebracht sind. Der Verriegelungselementeträger 7 ist mit dem Kolben 1 verbunden und zwischen diesem und der zu verriegelnden Endlage auf der Kolbenstange 2 angeordnet. Er trägt partiell zur axialen Führung des Kolbens 1 im Zylinder 3 bei und beinhaltet in entsprechenden Räumen eine oder mehrere Verriegelungskolbenfedern 5, welche die Druckvorspannung des auf der Kolbenstange 2 axial beweglichen Verriegelungskolbens 6 erzeugt, wenn sich der Verriegelungskolben 6 - durch den Druck des Arbeitsmediums auf seine zur Endlage orientierten Fläche - dem Kolben 1 nähert. Der Verriegelungskolben 6 weist auf seinem Außenmantel eine Fase 10 auf, welche die Verriegelungselemente 4 formschlüssig zwischen den Aussparungen 8 und dem Verriegelungselementeträger 7 arretiert, wenn die Endlage des Kolbens 1 erreicht ist, indem die bei der Annäherung des Kolbens 1 an die Endlage aufgebaute Vorspannung eine radiale Verschiebung nach Außen der Verriegelungselemente 4 in die Aussparung 8 erzwingt. Dabei bildet die Berührungsfläche der Verriegelungselemente 4 mit der Aussparung 8 eine leichte axiale Schräge 11 aus. Die Verriegelungselemente 4 sind vorteilhaft als Kreissegmente ausgeführt, wodurch in den Aussparungen 8 eine Flächenpressung erzielt wird. Vorteilhaft ist der Raum der Verriegelungskolbenfeder 5 über einen dünnen Kanal 12 mit einem Ventil 13 mit dem jeweils anderen, druckfreien Arbeitsraum verbunden, wodurch auch bei vorhandener Leckage stets eine Entspannung dieses Raumes gegeben ist.

Nach Fig. 3 weist ein Differentialarbeitskolben sämtliche zur Endlagenverriegelung notwendigen Konstruktionselemente entsprechend Fig. 1 doppelt auf, wobei diese vorteilhaft jeweils an der Schnittfläche des Kolbens 1 gespiegelt sind. Der somit erzielbare modulare Aufbau der Endlagenverriegelung gestattet in der Produktion von Arbeitszylindern eine einfache an Kundenwünschen orientierte funktionelle Ausstattung dieser mit weitgehend einheitlichen Konstruktionsteilen.

### Verwendete Bezugszeichen

- 1: Kolbens
- 2: Kolbenstange
- 3: Zylinder
- 4: Verriegelungselementen
- 5: Verriegelungskolbenfeder
- 6: Verriegelungskolben
- 7: Verriegelungselementeträger
- 8: Aussparungen
- 9: Verschlußstück
- 10: Fase
- 11: Schräge
- 12: Kanal
- 13: Ventil

## Patentansprüche

1. Hydraulischer Arbeitszylinder mit einer Endlagenverriegelung, in welchem ein Kolben (1) auf einer Kolbenstange (2) innerhalb eines mit Verschlußstücken versehenen Zylinders (3) geführt wird und in den Endlagen des Hubs die Position des Kolbens (1) im Zylinder (3) über Verriegelungselemente (4) formschlüssig arretiert wird, wobei eine vollständige Integration des Kolbens (1) und der, je modular aufgebauter Endlagenverriegelung benötigten Verriegelungselemente (4), des vorgespannten Verriegelungskolbens (6) und des Verriegelungselementeträgers (7) innerhalb des Ringraums zwischen Kolbenstange (2) und Zylinder (3) vorliegt, und wobei der Verriegelungselementeträger (7) mit dem Kolben (1) verbunden und zwischen diesem und der zu verriegelnden Endlage auf der Kolbenstange (2) angeordnet ist, wodurch die Verriegelungselemente (4) über den Verriegelungselementeträger (7) mit dem Kolben (1) in Wirkverbindung stehen, **dadurch gekennzeichnet,**
**dass** in der Endlage, zum Lösen der Verriegelungselemente (4), zumindest in einer ersten Phase der Druck eines Mediums zunächst in einem durch das Verschlußstück (9), die Kolbenstange (2) und den Verriegelungskolben (6) gebildeten Druckraum ansteht, wobei sich dabei der Verriegelungskolben (6) dem Kolben (1) nähert.

2. Hydraulischer Arbeitszylinder mit Endlagenverriegelung nach Anspruch 1, **dadurch gekennzeichnet,**
**dass** bei Differentialarbeitszylindern eine Anordnung aus Verriegelungselementen (4), dem Verriegelungskolben (6), dem Verriegelungselementeträger (7), innerhalb des Ringraums zwischen Kolbenstange (2) und Zylinder (3) am Kolben (1) gespiegelt ausgeführt ist.

3. Hydraulischer Arbeitszylinder mit Endlagenverriegelung nach Anspruch 1 oder Anspruch 2, **dadurch gekennzeichnet,**
**dass** als Verriegelungselemente (4) keine Kugeln verwendet werden.

4. Hydraulischer Arbeitszylinder Endlagenverriegelung nach einem der Ansprüche 1 bis 3, **dadurch gekennzeichnet,**
**dass** der Raum der die Vorspannung für den Verriegelungskolben (6) aufbringenden Verriegelungskolbenfeder (5) über einen Kanal (12) und ein Ventil (13) zum gegenüberliegenden Arbeitsraum entspannt ist.

5. Hydraulischer Arbeitszylinder mit Endlagenverriegelung nach einem der Ansprüche 1 bis 4, **dadurch gekennzeichnet,**
**dass** sich alternierend axial führende Teile des Verriegelungselementeträgers (7) mit Teilen der Verriegelungskolbenfeder (5) abwechseln.

6. Hydraulischer Arbeitszylinder mit Endlagenverriegelung nach einem der Ansprüche 1 bis 5, **dadurch gekennzeichnet,**
**dass** durch den modularen Aufbau der zur Verriegelung benötigten Konstruktionsteile bezüglich des Kolbens (1) eine wahlweise Ausführung des Arbeitszylinders mit und ohne Verriegelung einfach gegeben ist.

## Claims

1. Hydraulic working cylinder having an end position locking arrangement, wherein a piston (1) is guided on a piston rod (2) within a cylinder (3) provided with closure pieces and in the end positions of the stroke the position of the piston (1) is positively locked in the cylinder (3) by way of locking elements (4), wherein the piston (1) and the locking elements (4), which are required for each modularly constructed end position locking arrangement, of the pretensioned locking piston (6) and of the locking element support (7) are completely integrated within the annular chamber between the piston rod (2) and the cylinder (3), and wherein the locking element support (7) is connected to the piston (1) and is disposed on the piston rod (2) between the piston and the end position which is to be locked, whereby the locking elements (4) are operatively connected to the piston (1) by way of the locking element support (7), **characterised in that**
in the end position, for releasing the locking elements (4), at least in a first phase the pressure of a medium is initially provided in a pressure chamber which is formed by the closure piece (9), the piston rod (2) and the locking piston (6), wherein the locking piston (6) moves closer towards the piston (1).

2. Hydraulic working cylinder having an end position locking arrangement as claimed in claim 1, **characterised in that**
an arrangement consisting of locking elements (4), the locking piston (6), the locking element support (7) within the annular chamber between the piston rod (2) and the cylinder (3) on the piston (1) is mirrored in the case of differential working cylinders.

3. Hydraulic working cylinder having an end position locking arrangement as claimed in claim 1 or claim 2, **characterised in that**
the locking elements (4) provided are not spherical.

4. Hydraulic working cylinder having an end position locking arrangement as claimed in any one of claims 1 to 3, **characterised in that**
the chamber of the locking piston spring (5) which serves to pretension the locking piston (6) is relieved of pressure by way of a duct (12) and a valve (13) leading to the opposite-lying working chamber.

5. Hydraulic working cylinder having an end position locking arrangement as claimed in any one of claims 1 to 4, **characterised in that**
axially guiding parts of the locking element support (7) alternate with parts of the locking piston spring (5).

6. Hydraulic working cylinder having an end position locking arrangement as claimed in any one of claims 1 to 5, **characterised in that** the modular structure of the structural parts, which are required for locking purposes, in relation to the piston (1) makes it readily possible to produce the working cylinder as required with or without a locking arrangement.

## Revendications

1. Vérin hydraulique avec verrouillage en fin de course dans lequel :
- un piston (1) est guidé par une tige de piston (2) à l'intérieur d'un cylindre (3) équipé de pièces de fermeture, et en fm de course, la position du piston (1) dans le cylindre (3) est fixée par des éléments de verrouillage (4) intervenant par combinaison de formes,
- une intégration complète du piston (1), des éléments de verrouillage nécessaires à l'arrêt en fin de course et construits selon le principe modulaire, du piston de verrouillage précontraint (6) et du support des éléments de verrouillage (7) est réalisée à l'intérieur de l'espace annulaire compris entre la tige de piston (2) et le cylindre (3),
- le support des éléments de verrouillage (7) relié au piston (1) est placé sur la tige de piston (2) entre celui-ci et la position de fin de course à verrouiller, de sorte que les éléments de verrouillage (4) sont en interaction avec le piston (1) par l'intermédiaire du support des éléments de verrouillage (7),
**caractérisé en ce que**
dans la position de fin de course, pour libérer les éléments de verrouillage (4), au moins dans une première phase la pression d'un fluide agit d'abord dans une chambre de pression délimitée par la pièce de fermeture (9), la tige de piston (2) et le piston de verrouillage (6), de sorte que ce dernier se rapproche du piston (1).

2. Vérin hydraulique avec verrouillage en fin de course, selon la revendication 1,
**caractérisé en ce que**
dans le cas de vérins à fonctionnement différentiel, un dispositif constitué des éléments de verrouillage (4), du piston de verrouillage (6) et du support des éléments de verrouillage (7) est réalisé de manière symétrique sur le piston (1) à l'intérieur de l'espace annulaire compris entre la tige de piston (2) et le cylindre (3).

3. Vérin hydraulique avec verrouillage en fin de course, selon la revendication 1 ou 2,
**caractérisé en ce que**
aucune bille n'est utilisée comme élément de verrouillage (4).

4. Vérin hydraulique avec verrouillage en fin de course, selon une des revendications 1 à 3,
**caractérisé en ce que**
l'espace du ressort (5) du piston de verrouillage assurant la précontrainte du piston de verrouillage est détendu par un canal (12) et par une soupape (13) qui réalisent un espace de travail opposé.

5. Vérin hydraulique avec verrouillage en fin de course, selon une des revendications 1 à 4,
**caractérisé en ce que**
les pièces assurant alternativement le guidage axial du support des éléments de verrouillage (7) en mouvement alternatif sont interchangeables avec les pièces du ressort (5) du piston de verrouillage.

6. Vérin hydraulique avec verrouillage en fin de course, selon une des revendications 1 à 5,
**caractérisé en ce que**
du fait de la conception modulaire des pièces constitutives nécessaires au verrouillage, par rapport au piston (1), il est possible de réaliser le vérin de façon simple, au choix avec ou sans verrouillage.
